# EUROPÄISCHE PATENTSCHRIFT

(11) **EP 0 133 634 B1**
(45) Veröffentlichungstag und Bekanntmachung des Hinweises auf die Patenterteilung: **10.08.1988**
(21) Anmeldenummer: 83710054.4
(22) Anmeldetag: 13.08.1983
(51) Int. Cl.: B23Q 3/06, B25B 5/06

(54) **Werkzeugspannvorrichtung**
Clamping device
Dispositif de serrage

(43) Veröffentlichungstag der Anmeldung: 06.03.1985
(73) Patentinhaber: E. Bruderer Maschinenfabrik AG, CH-9320 Frasnacht/Arbon (CH)
(72) Erfinder: Leinhaas, Werner, Ing.-grad., D-6460 Gelnhausen (DE)
(74) Vertreter: Büchel, Kurt F., Dr.

(56) Entgegenhaltungen:
- FR-A- 1 156 525
- FR-A- 2 222 175
- US-A- 3 078 088

## Beschreibung

Die Erfindung betrifft eine Werkzeugspannvorrichtung, deren Lagerfuß entsprechend der vorgesehenen Lage des Spannrandes des Werkzeuges einem mit Haltenuten versehenen Werkzeugmaschinentisch oder einem Pressenstößel jeweils über Verbindungsmittel lös-bzw. verschiebbar verbunden und nach Voreinstellung der Spannhöhe der Vorrichtung, entsprechend dem Dickenmaß des Spannrandes des Werkzeuges, dieses durch hydraulische oder pneumatische Mittel fixierbar ist.

Durch die Zeitschrift "BLECH-ROHRE-PROFILE 30(1983)" wurde eine Veröffentlichung der Forschungsgesellschaft Umformtechnik, Juni 1982 von Dr.Ing. C.P. Neumann bekannt, die sich generell mit der Verkürzung der Umrüstzeiten bei Pressen der Blechbearbeitung befaßt.

Einleitend behandelt der Verfasser den Trend auch bei Pressen der Blechbearbeitung zur Entwicklüng vom Einrichtungen für den weitestgehend mechanisierten Umrüstvorgang, um an Pressenstraßen möglichst kurze Rüstzeiten zu erreichen.

Der Abschnitt 2 beschreibt den Umrüstvorgang, der im wesentlichen aus dem Werkzeugausbau, der Presseneinstellung, dem Werkzeugeinbau und der Kontrolle von Werkzeugen und der Presseneinstellung bestimmt ist.

Abschnitt 3 beschreibt die Hilfsmittel für den konventionellen Umrüstvorgang und hier insbesondere die Spannhilfen, wobei die üblichen mechanischen Spannelemente durch Bild 2 ausgewiesen werden. In Bild 3 wird eine Spannelementen-Übersicht dargestellt, u.a. enthaltend, Spannelemente, die außerhalb der Werkzeuggrundplatte angeordnet sind, wobei die Lösungsnummern 2 bis 5 vollhydraulische Systeme beinhalten, die Lösungen 6 bis 8 die Aufrechterhaltung einer elastischen aber hydraulisch zu lösenden Spannkraft ausweisen und der Lösungsvorschlag 9 ein hydraulisches System mit mechanischen Klemmen vorsieht.

Nachteilig bei den genannten Systemen ist, daß die Berücksichtigung unterschiedlicher Höhen des Werk-Zeugspahnrandes lediglich durch Treppenböcke erfolgen kann, die, bei unterschiedlicher Einstellung, einen unterschiedlichen Abstand zwischen Werkzeugspannvorrichtung und dem Werkzeugspannrand erforderlich machen. (Siehe Bild 2, links oben und rechts unten) Dies gilt auch bei eventuell gegebener Integration von Spannbolzen und Treppenbock, d.h. bei schwenkbarer Fixierung des Spannbolzens im bzw. an dem Treppenbock.

Aus jeder bestimmten Höheneinstellung resultiert ein bestimmter Abstand zwischen Werkzeugspannvorrichtung und Werkzeug, der im weiteren zu einer bei unterschiedlichen Abständen unterschiedlichen Beanspruchung der Spanneisen bzw. Spannpratzen führt.

Die abschließende Erläuterung zu 3.1, Seite 102 links, trifft insoweit den Kern der Sache, als Arbeitserleichterungen bei der Umrüstung mit einem gewissen Aufwand an Hydraulik erkauft werden müssen.

Die damit verbundene Forderung einer Vereinheitlichung der Spannrandabmessungen ist zwar für komplette Neueinrichtungen durchaus realistisch, sie kann jedoch nicht für die sukzessive Umstellung innerhalb bestehender Pressenstraßen gültig sein. Durch das Aussondern noch guter Werkzeuge oder durch deren aufwendige Umarbeitung entstehende Kosten rechtfertigen diese für Neueinrichtungen selbstverständlich notwendige Vereinheitlichung im Rahmen der meist nur möglichen schrittweisen Rationalisierungsmaßnahmen nicht.

Die genannten Nachteile berücksichtigend, ist es Aufgabe dieser Erfindung, eine Werkzeugspannvorrichtung nach der eingangs beschriebenen Art zu nennen, die - bei mit der Spannvorrichtung integrierter Spannhöhenvoreinstellung -, unabhängig von der Dicke des Werkzeugspannrandes, d.h. von der Spannhöhe, die Einhaltung eines gleichbleibend geringen Abstandes zum Spannrand bei schnellster Einstellung oder Umstellung auf die zu berücksichtigende Spannhöhe ohne Zwischenglieder, wie Spanneisen, Spannpratzen oder dgl., auf einfache und schnelle Weise ermöglicht.

Die erfindungsgemäße Lösung sieht vor, daß der Lagerfuß in einem Begrenzungsbereich zu dem Werkzeugspannrand mit einem um einen im Lagerfuß fixierten Stift drehbaren Revolverkopf versehen ist, über dessen Umfang oder Teilumfang gleichmäßig verteilte, jeweils um ein gleiches Höhenmaß steigend angeordnete Spannasen ausgebildet sind, die in der jeweils zum Werkzeugspannrand gerichteten Einstellung - fixiert durch im Revolverkopf federnd angeordnete, in eine Fläche des Lagerfußes greifende Raststifte - über den Werkzeugspannrand greifen daß auf der dem Begrenzungsbereich gegenüber liegenden Seite des Revolverkopfes am Lagerfuß ein Druckzylinder angebracht ist, dessen Kolbenstange durch einen einen Auflagepunkt bildenden Kopf abgegrenzt ist, daß mit dem Lagerfuß zwischen dem Revolverkopf und dem Druckzylinder ein Gabelkopf verbunden ist, der lagerbildend für einen Schwenkbolzen und eine von ihm getragene Hebelwippe ist, wobei diese einerseits dem Kopf der Kolbenstange des Druckzylinders und andererseits einem ebenfalls einen Auflagepunkt bildenden Begrenzungsteil des Revolverkopfes aufliegt.

Durch die Integration des Lagerfußes mit einem abstandsgleich angeordneten und höhengleich gestuften, an seiner Peripherie Spannasen tragenden, drehbaren Revolverkopf, ist es möglich, z.B. durch sechs Stufen, mit einem Hub von 6 mm einen Gesamtspannbereich von 30 mm, in Verbindung mit dem Spannhub der vorzugsweise hydraulischen Einrichtung, der etwa mit dem Maß der Höhenstufung der Spannnasen korrespondiert, zu schaffen.

Der Kraftfluß führt vom Druckzylinder aus über den einen Auflagepunkt bildenden Kopf der Kolbenstange über eine Hebelwippe auf das obere Begrenzungsteil des Revolverkopfes. Die Hebelwippe ist dabei in einem zwischen Druckzylinder und Revolverkopf angeordneten, mit dem Lagerfuß verbundenen Gabelkopf an einer Schwenkwelle gelagert.

Zur Fixierung der Werkzeugspannvorrichtung auf dem Werkzeugmaschinentisch ist vorgesehen, daß die zwischen dem Lagerfuß der Spannvorrichtung und dem Werkzeugmaschinentisch vorgesehenen Verbindungsmittel zumindest ein in einer T-förmigen Haltenut im Werkzeugmaschinentisch oder dem Pressenstößel verschiebbar angeordneter T-Nutstein und zumindest ein in einer T-förmigen Haltenut des Lagerfußes der Spannvorrichtung angeordneten zweiten T-Nutstein vorsehen, wobei die T-Nutsteine durch einen Gewindebolzen verbunden sind.

Diese Ausbildung ermöglicht, bei ausreichender Länge der in den Lagerfuß eingebrachten T-förmigen. Haltenut, auch bei einer etwas ungünstigen Lage der im Werkzeugtisch vorgeschlagenen Haltenut zum Werkzeugspannrand, bei vorgegebener Werkzeuglage, über einen weiten Bereich die praktisch unmittelbare Anlage der Werkzeugspannvorrichtung in den Werkzeugspannrand.

Die im Lagerfuß eingebrachte Haltenut wird später noch näher definiert.

Bei Einleitung der Pannkraft auf den Revolverkopf kommt es zu einer Zugkraft zwischen dem im Tisch angeordneten T-Nutstein, dem Verbindungsbolzen und T-Nutstein im Lagerfuß, deren Reaktionskraft sich auf den entgegengesetzt gerichteten Randbereich des Lagerfußes abstützt, wobei die Zugkraft die gesamte Spanneinheit etwas abhebt.

Um eine geordnete Aufnahme der Reaktionskraft zu ermöglichen, wird vorgeschlagen, daß der Lagerfuß, entgegen seinem zum Werkzeugspannrand weisenden Begrenzungsbereich gerichtet, im Randbereich, senkrecht zur Richtung der Hebelwippe, partiell eine Auflage aufnimmt, um die der Lagerfuß spannseitig, um ein geringes Anhebmaß, bis zu etwa 1 mm verschwenkbar ist, wobei die Auflage ein abgeflachter Rundstab ist.

Zur Erhöhung der am Revolverkopf wirksamen Spannkraft wird vorgeschlagen, daß die zum Druckzylinder gerichtete Teillänge der Hebelwippe länger und die zum Revolverkopf gerichtete Teillänge der Hebelwippe kürzer ausgebildet ist. Unabhängig davon kann vorgesehen werden, saß die Lagerung des Schwenkbolzens der Hebelwippe in dem Gabelkopf verstellbar ist, und daß die Länge der Hebelwippe das Maß der vorbestimmten Verstellmöglichkeit berücksichtigt.

Sollte der Werkzeugspannbereich größer sein als die Grundeinheit bietet, besteht die Möglichkeit der Einordnung von Steckschuhen.

Es ist vorgesehen, daß eine im Bezug zur Dicke des Spannrandes nicht ausreichende Hochlage der Spannase durch Einordnung eines Streckschuhs zwischen dem Lagerfuß und dem Werzeugmaschinentisch bzw. - stößel berücksichtigbar ist, und daß im Steckschuh federnd angeordnete Kugelraster vorgesehen sind, die mit für Eingriff der Kugeln im Lagerfuß vorgesehenen Ausnehmungen korrespondieren, wobei die Dicke der Steckschuhe dem Rastermaß des Lagerfußes in seiner obersten Einstellung angepaßt und der Steckschuh mit einem mit der Nut des Lagerfußes korrespondierenden T-Stück versehen ist.

Durch diese Ausbildung ist jedes beliebige Spannmaß ohne Verwendung von Hilfswerkzeugen durch einfaches Zusammenstecken einzustellen.

Wie bereits erwähnt, ist es im Rahmen der Zuordnung von Werkzeug und Werkzeugspannvorrichtung zweckmäßig, daß die im Lagerfuß angeordnete T-förmige Haltenut eine solche Länge aufweist, daß der hier eingebrachte T-Nutstein, der mit dem im Werkzeugmachinentisch oder dem Stößel angeordneten T-Nutstein verbunden ist, in seiner halben Länge bis zur senkrechten Achslinie des Schwenkbolzens verschiebbar ist.

Zur Entlastung der pneumatischen oder hydraulischen Einrichtung nach erfolgtem Spannvorgang wird vorgeschlagen, daß die eingestellte Lage der Kolbenstange und/oder die von dieser Einstellung abhängige Lage der Hebelwippe mechanisch fixierbar ist.

Die Erfindung wird damit in vollem Umfang der Aufgabenstellung gerecht, wobei, sich im einzelnen folgende Vorteile ergeben:
a) Keine Änderungen an vorhandenen Werkzeugen.
b) Keine zusätzlichen Einbaukosten an der vorhandenen Maschine.
c) Niedere Präzisionstufen durch Verwendung handelsüblicher Hydraulikzylinder.
d) Verwendbarkeit zum Spannen sowohl auf Werkzeugmaschinentischen als auch am Pressenstößel, bei denen über T-Nuten gespannt wird.
e) Erzielung jeden gewünschten Spannbereiches durch einfaches Zusammenstecken mit Steckschuhen.
f) Gemeinsames Spannen aller Werkzeugspannvorrichtungen auf dem werkzeugmaschinentisch oder dem Stößel; dadurch wird das häufige Verspannen der Werkzeuge durch das einzelne Anziehen von Spannpratzen vermieden. Das Spannen erfolgt durch die Betätigung (Knopfdruck) eines Ventiles. Selbstverständlich kann auch getrennt gespannt werden.
g) Eine einfache Spanndrucküberwachung ist möglich, so daß bei Ausfall der Spannkraft die Maschine sofort stillgesetzt wird bzw. ein Anlauf der Maschine bei nicht gespannten Werkzeugen unterbunden wird.

Abschließend ist noch zu bemerken, daß die vorliegende Konzeption einer Werkzeugspannvorrichtung nicht nur eine erhebliche Umrüstzeitverkürzung und eine Bedienungserleichterung beinhaltet, sondern auch eine maßgebliche Verbesserung der Betriebssicherheit gewährleistet.

Die erfindungsgemäße Werkzeugspannvorrichtung wird anhand eines Ausführungsbeispiels näher erläutert.
Figur 1 zeigt einen durch die Mitte von Fig. 2 geführten Längsschnitt, wobei der Revolverkopf lediglich partiell geschnitten ist.
Figur 2 zeigt die Stirnansicht der Werkzeugspannvorrichtung.
Figur 3 zeigt einen die Spannhöhe vergrößernden Steckschuh.

Der Lagerfuß 1 ist in seinem zum Werkzeugspannrand 16 gerichteten Begrenzungsbereich 1.5 mit einer T-förmigen Haltenut 1.8 versehen, deren Abmessungen und Formgebung mit dem von ihr aufzunehmenden T-Nutstein 10 korrespondieren. Entgegengesetzt zu dem Begrenzungsbereich 1.5 verläuft der Randbereich 1.6, in dem parallel zu dem Begrenzungsbereich 1.5 und zum Randbereich 1.6 die Auflage 11 angeordnet ist.

Die Auflage 11 ermöglicht den durch die Reaktionskraft aus der Spannkraft bedingten Schwenk-Anhub bis zu etwa 1 mm an dem zum Werkzeugspannrand 16 zugerichteten Begrenzungsbereich 1.5 des Lagerfußes 1.

Im Werkzeugmaschinentisch 15 ist eine Nut 15.1 angeordnet, die ihrerseits den T-Nutstein 8 aufnimmt. Durch den Verbindungsbolzen 9 werden T-Nutstein 10 und T-Nutstein 8 zueinander verspannt, d.h. der Lagerfuß 1 wird auf dem Werkzeugmaschinentisch 15 fixiert.

In einer obersten Fläche 1.2 des Lagerfußes 1 ist, zum Begrenzungsbereich 1.5 gerichtet, an einem in dem Lagerfuß 1 bzw. dessen Fläche 1.2. fixierten Stift 3 der Revolverkopf 2 drehbar angeordnet.

Der Revolverkopf 2 ist über seinen Umfang mit gleichmäßig verteilten, jeweils um ein gleiches Höhenmaß steigend angeordnete Spannasen 2.1 versehen. Zur Sicherung der eingestellten Lage des Revolverkopfes 2 sind in diesem zwei in die Fläche 1.2 des Lagerfußes 1 in Ausnehmungen 1.3 eingreifende federnde Raststifte 4 vorgesehen.

Die zentrale, entsprechend dem Stift 3 ausgebildete Durchfürung durch den Revolverkopf 2 ist nach oben durch ein einen Auflagepunkt bildendes Begrenzungsteil 2.2 geschlossen.

Die zentrale, entsprechend dem Stift 3 ausgebildete Durchfürung durch den Revolverkopf 2 ist nach oben durch ein einen Auflagepunkt bildendes Begrenzungsteil 2.2 geschlossen. Unmittelbar hinter dem Revolverkopf 2 und auf gleicher Ebene der Fläche 1.2 ist ein Gabelkopf 1.4 mit dem Lagerfuß 1 fest verbunden. Das Gabelkopf 1.4 bildet das Schwenklager für den die Hebelwippe 6 tragenden Schwenkbolzen 7.

Desweiteren ist einem dem Randbereich 1.6 zugeordnete zweite Fläche 1.1 des Lagerfußes 1 Träger eines an ihr befestigten Druckzylinders 5. Der Druckzylinder 5 weist zusammen mit seiner Kolbenstange 5.1 und dem Lagerkopf 5.2 eine solche Höhe auf, daß die im weiteren dem Begrenzungsteil 2.2 des Revolverkopfes 2 aufliegende Hebelwippe 6 mit ihren beiden Auflagebereichen 2.2 und 5.2 etwa parallel zum Lagerfuß 1 ausgerichtet ist.

Zur Verstärkung der an der Spannseite der Hebelwippe 6, d.h. am Begrenzungsteil 2.2 des Revolverkopfes 2 wirksamen Kraft ist vorgesehen, die zum Revolverkopf 2 gerichtete Teillänge 6.2 der Hebelwippe 6 kürzer und die zum Lagerkopf 5.2 des Druckzylinders 5 gerichtete Teillänge 6.1 länger auszubilden.

Konstruktionsbedingt ist das so gegebene Übersetzungsverhältnis als fest eingestellt zu betrachten. Selbstverständlich läßt sich der Augenbereich des Gabelkopfes 1.4 so ausbilden, daß die Bohrungen für den Bolzen 7 in abweichender Einstellung eingebracht werden können.

Der Druckzylinder 5 ist in der Regel für die Einleitung einer Kraft von 500 bar ausgebildet. Der Revolverkopf 2 hat sechs Spannasen 2.1, die von Nase zu Nase einen Hub von 6 mm, d.h. insgesamt von 30 mm ermöglichen.

Zur Erhöhung des Werkzeugspannbereiches über dieses Grundmaß hinaus, sind sogenannte Steckschuhe 12 vorgesehen, wobei die Höhe der Steckschuhe 12 dem Rastermaß des Lagerfußes 1 in der obersten Einstellung des Revolverkopfes angepaßt sind, so daß über die Einstellung der Werkzeugspannvorrichtung in ihrer Grundausführung hinausgehend, wieder sechs weitere Einstellstufen möglich sind. Der Steckschuh ist mit einem der Nute 1.8 des Lagerfußes 1 korrespondierenden T-Stück 12.1 versehen, so daß durch Einschub von T-Stück 12.1 in die Nute 1.8 die gewünschte Verbindung herstellbar ist. Darüberhinaus sind im Steckschuh 12 federnd angeordnete Kugelraster 13 für den Eingriff der Kugeln in im Lagerfuß 1 eingebrachte Ausnehmungen 1.7 vorgesehen.

Abschließend muß wiederholt werden, daß die Stufenhöhe und die Zahl der Stufen wählbar vorbestimmbar ist. Die T-Nutensteine sind Normsteine, die in aller Regel unter die DIN 508 fallen.

## Patentansprüche

1. Werkzeugspannvorrichtung, deren Lagerfuß (1) entsprechend der vorgesehenen Lage des Spannrandes (16) des Werkzeuges einem mit Haltenuten (15.1) versehenen Werkzeugmaschinentisch (15) oder einem Pressenstößel jeweils über Verbindungsmittel (8, 9, 10) lös- und verschiebbar verbunden und nach Voreinstellung der Spannhöhe der Vorrichtung, entsprechend dem Dickenmaß des Spannrandes (16) des Werkzeuges, dieses durch hydraulische oder pneumatische Mittel (5) fixierbar ist, dadurch gekennzeichnet,
daß der Lagerfuß (1) in einem Begrenzungsbereich (1.5) zu dem Werkzeugspannrand (16) mit einem um einen im Lagerfuß (1) fixierten Stift (3) drehbaren Revolverkopf (2) versehen ist, über dessen Umfang oder Teilumfang gleichmäßig verteilte, jeweils um ein gleiches Höhenmaß steigend angeordnete Spannasen (2.1) ausgebildet sind, die in der jeweils zum Werkzeugspannrand (16) gerichteten Einstellung - fixiert durch im Revolverkopf (2) federnd angeordnete, in eine Fläche (1.2) des Lagerfußes (1) greifende Raststifte (4) - über den Werkzeugspannrand (16) greifen, daß auf der dem Bergrenzungsbereich gegenüberliegenden Seite des Revolverkopfes (2) am Lagerfuß (1) ein Druckzylinder (5) angebracht ist, dessen Kolbenstange (5.1) durch einen Auflagepunkt bildenden Kopf (5.2) abgegrenzt ist,
daß mit dem Lagerfuß (1) zwischen dem Revolverkopf (2) und dem Druckzylinder (5) ein Gabelkopf (1.4) verbunden ist, der lagerbildend für einen Schwenkbolzen (7) und eine von ihm getragene Hebelwippe (6) ist, wobei diese einerseits dem Kopf (5.2) der Kolbenstange (5.1) des Druckzylinders (5) und andererseits einem ebenfalls einen Auflagepunkt bildenden Begrenzungsteil (2.2) des Revolverkopfes (2) aufliegt.

2. Werkzeugspannvorrichtung nach Anspruch 1, dadurch gekennzeichnet,
daß die zwischen dem Lagerfuß (1) der Spannvorrichtung und dem Werkzeugmaschinentisch (15) vorgesehenen Verbindungsmittel zumindest ein in einer T-förmigen Haltenut (15.1) im Werkzeugmaschinentisch (15) oder dem Pressenstößel verschiebbar angeordneter T-Nutstein (8) und zumindest ein in einer T-förmigen Haltenut (1.8) des Lagerfußes (1) der Spannvorrichtung angeordneten, zweiten T-Nutstein (10) vorsehen, wobei die T-Nutsteine (8,10) durch einen Gewindebolzen (9) verbunden sind.

3. Werkzeugspannvorrichtung nach Anspruch 1 oder 2, dadurch gekennzeichnet,
daß der Lagerfuß (1), entgegen seinem zum Werkzeugspannrand (16) weisenden Begrenzungsbereich (1.5) gerichtet, im Randbereich (1.6), senkrecht zur Richtung der Hebelwippe (6), partiell eine Auflage (11) aufnimmt, um die der Lagerfuß (1) spannseitig um ein geringes Anhebmaß bis zu etwa 1 mm verschwenkbar ist.

4. Werkzeugspannvorrichtung nach Anspruch 3, dadurch gekennzeichnet,
daß die Auflage (11) ein abgeflachter Rundstab ist.

5. Werkzeugspannvorrichtung nach Anspruch 1, dadurch gekennzeichnet,
daß die zum Druckzylinder (5) gerichtete Teillänge (6.1) der Hebelwippe (6) länger, und die zum Revolverkopf (2) gerichtete Teillänge (6.2) der Hebelwippe (6) kürzer ausgebildet ist.

6. Werkzeugspannvorrichtung nach einem der Ansprüche 1 bis 5, dadurch gekennzeichnet,
daß eine im Bezug zur Dicke des Spannrandes (16) nicht ausreichende Hochlage der Spannase (2.1) durch Einordnung eines Steckschuhs (12) zwischen dem Lagerfuß (1) und dem Werkzeugmaschinentisch (15) bzw. -stößel berücksichtigbar ist, und
daß im Steckschuh (12) federnd angeordnete Kugelraster (13) vorgesehen sind, die mit für den Eingriff der Kugeln im Lagerfuß (1) vorgesehenen Ausnehmungen (1.7) korrespondieren.

7. Werkzeugspannvorrichtung nach Anspruch 6, dadurch gekennzeichnet,
daß die Dicke der Steckschuhe (12) dem Rastermaß des Lagerfußes (1) in seiner obersten Einstellung angepaßt und der Steckschuh mit einem mit der Nute (1.8) des Lagerfußes (1) korrespondierenden T-Stück (12.1) versehen ist.

8. Werkzeugspannvorrichtung nach einem der Ansprüche 1 bis 5, dadurch gekennzeichnet,

daß die Lagerung des Schwenkbolzens (7) der Hebelwippe (6) in dem Gabelkopf (1.4) verstellbar ist, und
daß die Länge der Hebelwippe (6) das Maß der vorbestimmten Verstellmöglichkeit berücksichtigt.

9. Werkzeugspannvorrichtung nach Anspruch 1 oder 2, dadurch gekennzeichnet,
daß die im Lagerfuß (1) angeordnete T-förmige Haltenut (1.8) eine solche Länge aufweist, daß der hier eingebrachte T-Nutstein (10), der mit dem im Werkzeugmaschinentisch (15) oder dem Stößell angeordneten T-Nutstein (8) verbunden ist, in seiner halben Länge bis zur senkrechten Achslinie des Schwenkbolzens (7) verschiebbar ist.

10. Werkzeugspannvorrichtung nach Anspruch 1, dadurch gekennzeichnet,
daß die eingestellte Lage der Kolbenstange (5.1) und/oder die von dieser Einstellung abhängige Lage der Hebelwippe (6) mechanisch fixierbar ist.

## Claims

1. Tool clamping apparatus whose bearing base (1) is detachably and displaceably connected, according to the intended position of the clamped edge (16) of the tool, to a tool table (15) provided with retaining grooves (15.1) or to a press slide, in each case via connecting means (8, 9, 10), and, after the clamping height of the apparatus has been preset, in accordance with the thickness of the clamped edge (16) of the tool, the latter can be fixed by hydraulic or pneumatic means (5), characterized in that the bearing base (1) is provided, in a border region (1.5) of the clamped edge (16) of the tool, with a turret (2) which is rotatable about a pin (3) fixed in the bearing base (1) and over whose circumference or part circumference uniformly distributed clamping projections (2.1) are arranged at regularly increasing heights, the said clamping projections overlapping the clamped edge (16) of the tool in the position pointing towards the clamped edge (16) of the tool, and being fixed by locking pins (4) which are arranged under spring force in the turret (2) and engage a surface (1.2) of the bearing base (1),
that a hydraulic cylinder (5) is mounted on the bearing base (1), on that side of the turret (2) which is opposite the border region (1.5), the piston rod (5.1) of ths said cylinder terminating in a head (5.2) which forms a contect point,
and that a forked head (1.4) is connected to the bearing base (1) between the turret (2) and the hydraulic cylinder (5), the said forked head forming a bearing for a swivel pin (7) and a rocker arm (6), the latter resting on the one hand on the head (5.2) of the piston rod (5.1) of the hydraulic cylinder (5) and on the other hand on a limiting part (2.2) of the turret (2), which limiting part likewise forms a contact point.

## Claims

2. Tool clamping apparatus according to Claim 1, characterized in that the connecting means provided between the bearing base (1) of the clamping apparatus and the tool table (15) provide at least one T-slide (8) arranged in a T-shaped retaining groove (15.1) in the tool table (15) or in the press slide and at least one second T-slide (10) arranged in a T-shaped retaining groove (1.8) of the bearing base (1) of the clamping apparatus, the T-slides (8/10) being connected by a threaded bolt (9).

3. Tool clamping apparatus according to Claim 1 or 2, characterized in that the bearing base (1) partially holds a support (11), opposite its border region (1.5) pointing towards the clamped edge (16) of the tool, in the edge region (1.6), at right angles to the direction of the rocker arm (6), about which support the bearing base (1) can be swivelled at the clamped side so that it is raised by up to about 1 mm.

4. Tool clamping apparatus according to Claim 3, characterized in that the support (11) is a flattened circular rod.

5. Tool clamping apparatus according to Claim 1, characterized in that that part length (6.1) of the rocker arm (6) which is directed towards the hydraulic cylinder (5) is longer, and that part length (6.2) of the rocker are (6) which is directed towards the turret (2) is shorter.

6. Tool clamping apparatus according to any of Claims 1 to 5, characterized in that an upper position of the clamping projection (2.1) which is insufficient in relation to the thickness of the clamped edge (16) can be compensated by inserting a shoe (12) between the bearing base (1) and the tool table (15) or tool slide, and that the inserted shoe (12) is provided with springloaded ball catches (13) which correspond to recesses (1.7) provided in the bearing base (1) to engage the balls.

7. Tool clamping apparatus according to Claim 6, characterized in that the thickness of the inserted shoe (12) is adapted to the modular dimension of the bearing base (1) in its uppermost position, and the inserted shoe is provided with a T-piece (12.1) corresponding to the grooves (1.8) of the bearing base (1).

8. Tool clamping apparatus according to any of Claims 1 to 5, characterized in that the bearing of the swivel pin (7) of the rocker arm (6) in the forked head (1.4) is adjustable, and that the length of the rocker arm (6) takes into account the dimension of the predetermined potential adjustment.

9. Tool clamping apparatus according to Claim 1 or 2, characterized in that the T-shaped retaining groove (1.8) arranged in the bearing base (1) has a length such that the T-slide (10) which is inserted herein and is connected to the T-slide (8) arranged in the tool table (15) or in the press slide is displaceable over half its length up to the vertical axis of the swivel pin (7).

10. Tool clamping apparatus according to Claim 1, characterized in that the set position of the piston rod (5.1) and/or the position of the rocker arm (6) which is dependent on this setting can be mechanically fixed.

## Revendications

1. Dispositif de serrage pour machine-outil, dont le socle d'appui (1) en fonction de la position prévue du bord de serrage (16) de la machine-outil est relié de façon détachable et déplaçable à une table de machine-outil (15) munie de rainures de retenue (15.1) ou à un coulisseau respectivement par 1 intermédiaire de moyens de liaison (8. 9. 10) et, après le préréglage de la hauteur de serrage du disppositif, en fonction de la cote d'épaisseur du bord de serrage (16) de la machine-outil, celui-ci peut être fixé par moyen hydraulique ou pneumatique (5), caractérisé en ce que,
le socle d'appui (1) est muni dans une zone périphérique (1.5) par rapport au bord de serrage de la machine-outil (16) d'une tête révolver (2) pouvant tourner autour d'une broche (3) fixée dans le socle d'appui (1), dans la périphérie ou périphérie partielle duquel sont formés des talons de serrage (2.1) répartis uniformément, respectivement agencés sur une hauteur uniforme de façon croissante, lesquels dans respectivement le réglage par rapport au bord de serrage de la machine-outil (16) fixés par des broches d'arrêt (4) agencées de façon élastiqus dans la tête révolver (2) dans une surface (1.2) du socle d'appui (1) surplombent le bord de serrage de la machine-outil (16),
en ce que sur le côté opposé à la zone périphérique (1.5) de la tête révolver (2) sur la socle d'appui (1) est agencé un vérin de compression (5) dont la tige de piston (5.1) est délimitée par une tête (5) formant un point d'appui,
en ce qu'une chape (1.4) est reliée avec le socle d'appui (1) entre la tête révolver (2) et le vérin de compression (5), laquelle chape forme un logement pour un axe de basculement (7) et un levier basculant (6) supporté par celui-ci, ce levier basculant reposant d'une part sur la tête (5.2) de la tige de piston (5.1) du vérin de compression (5) et d'autre part sur une partie périphérique (2.2) de la tête révolver (2) formant également un point d'appui.

2. Dispositif de serrage pour machine-outil selon la revendication 1, caractérisé en ce que l'élément de liaison prévu entre le socle d'appui (1) du dispositif de serrage et la table de la machine-outil (15) comporté au moins une clavette de rainure en forme de T (15.1) ou dans le coulisseau de façon amovible et au moins une deuxième clavette en forme de T (10) agencée dans une rainure de retenue (1.8) en forme de T du socle d'appui (1) du dispositif de serrage, les clavettes de rainure en forme de T (8.10) étant reliées par un axe fileté (9).

3. Dispositif de serrage pour machine-outil selon la revendication 1 or 2, caractérzisé en ce que le socle d'appui (1) reçoit partiellement un support (11) dirigé dans sa zone périphérique (1.5) opposée au bord de serrage de la machine-outil (16) dans la zone marginale (1.6), parallèlement à la direction du levier basculant (6), autour duquel le socle d'appui (1) peut basculer sur le côté de serrage sur une faible hauteur de relevage jusqu'à environ 1 mm.

4. Dispositif de serrage pour machine-outil selon la revendication 3, caractérisé en ce que le support (11) est constitué par une tige ronde aplatie.

5. Dispositif de serrage pour machine-outil selon la revendication 1, caractérisé en ce que la longueur partielle (6.1) en dircction du vérin de compression (5), du levier basculant (6) est plus longue et la longueur partielle (6.2) en direction de la tête révolver (2), du levier basculant (6) est de conception plus courte.

6. Dispositif de serrage pour machine-outil selon l'une des revendications 1 à 5, caractérisé en ce que, une position de hauteur insuffisante par rapport à l'épaisseur du bord de serrage (16) peut être prévue par l'agencement d'une semelle d'insertion (12) entre le socle d'appui (1) et la table de machine-outil (15) ou le coulisseau de machine-outil, et en ce que dans la semelle d'insertion sont prévues en agencement élastique des billes d'arrêt (13) qui correspondent aux évidements (1.7) prévus pour l'insertion des billes dans le socle d'appui.

7. Dispositif de serrage pour machine-outil selon la revendication 6, caractérisé en ce que l'épaisseur des semelles d'insertion (12) est adaptée aux dimensions d'encliquetege du socle d'appui (1) dans son réglage supérieur et la semelle d'insertion est munie d'un pièce en T (12.1) correspondant à la rainure (1.8) du socle d'appui (1).

8. Dispositif de serrage pour machine-outil selon l'une des revendications 1 à 5, caractérisé en ce que le logement de l'axe de basculement (7) du levier basculant (6) est réglable dans la chape (1.4), et en ce que la longueur du levier basculant (6) tient compte de la cote de réglabilité prédéterminée.

9. Dispositif de serrage pour machine-outil selon la revendication 1 ou 2, caractérisé en ce que la rainure de retenue (1.8) en forme de T agencée dans le socle d'appui (1) présente une longueur telle que la clavette de rainure en forme de T (10) introduite ici, qui est reliée avec la clavette de rainure en forme de T (8) agencée dans la table de la machine-outil (15) ou avec le coulisseau, peut se déplacer dans sa demi- longeur jusqu'à l'axe géométrique vertical de l'axe de basculement (7).

10. Dispositif de serrage pour machine-outil selon la revendication 1, caractérisé en ce que la position réglée de la tige de piston (5.1) et/ou la position dépendant de ce réglage du levier basculant (6) peut être fixée mécaniquement.
